# EUROPÄISCHE PATENTSCHRIFT

(11) **EP 1 056 574 B1**
(45) Veröffentlichungstag und Bekanntmachung des Hinweises auf die Patenterteilung: **12.07.2006**
(21) Anmeldenummer: 99939376.2
(22) Anmeldetag: 08.04.1999
(51) Int. Cl.: B26F 1/00

(54) **PAPIERLOCHER**
PAPER PERFORATOR
PERFORATEUR POUR PAPIER

(30) Priorität: 08.04.1998 DE 19815866
(43) Veröffentlichungstag der Anmeldung: 06.12.2000
(73) Patentinhaber: Walczak, Andrzcej, 61231 Bad Nauheim (DE)
(72) Erfinder: Walczak, Andrzcej, 61231 Bad Nauheim (DE)
(74) Vertreter: Harders, Gerhard
(86) Internationale Anmeldenummer: PCT/EP1999/002410
(87) Internationale Veröffentlichungsnummer: WO 1999/054101

(56) Entgegenhaltungen:
- EP-A- 0 074 104
- WO-A-96/08350
- DE-A- 3 230 312
- DE-A- 4 017 944
- DE-U- 8 912 826

## Beschreibung

Die vorliegende Erfindung betrifft einen Papierlocher.

Papierlocher, mit denen Aktenteile zum Abheften gelocht werden, sind in den unterschiedlichsten Ausführungen bekannt. So sind kleine Locher in Taschenformat beschrieben (DE-OS 28 41 441; DE-OS 22 10 794; DE-GM 73 07 954), die nur einen Stanzstempel und ein Stanzloch aufweisen, mit denen das zu lochende Papier in gefaltetem Zustand gelocht wird, wodurch sich zwei Lochungen ergeben. Bei diesen Lochern tritt das Problem auf, daß sich derStanzstempel im Stanzloch verkantet, da er sich beim Lochungsvorgang auf einer Kreisbahn bewegt.

Bei den üblichen Bürolochern im Tischformat wird die exakte Führung des Stanzstempels zum Stanzloch durch einen komplizierten Hebelmechanismus bewirkt, der den Stanzstempel in Führungen führt.

Die DE 32 30 312 A1 offenbart einen Locher für Papier- und Pappwaren, bei dem der Stanzstempelin einer Führung verläuft und vermittels eines als Druckplatte ausgebildeten Oberteils auf das zu lochende Papier gedrückt wird. Das Oberteil ist mit dem Unterteil schwenkbeweglich verbunden. Durch die Führung des Stanzstempels wird dessen Verkanten beim Lochvorgang vermieden.

Die DE 89 12 826.5 U beschreibt einen Locher, dessen elastisch schwenkbewegliche Schenkel einen T-förmigen, doppel-T-förmigen oder U-förmigen Querschnitt aufweisen. Infolge dieser Ausgestaltung läuft der Stanzstempel während des Lochvorgangs auf einem Kreisbahnabschnitt, was zu dem bereits oben beschriebenen Problem des Verkantens führt.

Aufgabe der vorliegenden Erfindung ist es, einen Locher vorzuschlagen, der sowohl in der Ausführung als kleiner Taschenlocher mit nur einem Stanzstempel als auch in der üblichen Bürolocherausführung eine exakte Führung des Stanzstempels zum Stanzloch auf einfachste Weise und ohne aufwendige Konstruktion ermöglicht.

Gelöst wird diese Aufgabe durch einen gattungsgemäßen Papierlocher gemäß dem Oberbegriff des Hauptanspruchs mit den Merkmalen des kennzeichnenden Teils. Die Unteransprüche geben vorteilhafte Ausgestaltungen der Erfindung mit jeweils einem oder zwei Stanzstempeln wieder.

Die Erfindung ist aber auch für Locher mit mehr als zwei Stanzstempeln verwendbar, wie sie beispielsweise für Locher von sogenannten Ringbucheinlagen verwendbar sind, die mehr als zwei Lochungen bewirken, beispielsweise drei oder vier.

Gestaltet man mindestens einen der Schenkel, an denen der Stanzstempel bzw. das Stanzloch angeordnet sind, als Hohlprofil mit einem rechteckigen Querschnitt aus, so wird bei einer elastischen Verformumg dieses Hohlprofils, beispielsweise bei einer Verbiegung der längeren Kanten des Rechteckprofils, die äußere kürzere Kante des Rechteckprofils parallel zu der zweiten kürzeren Kante des Rechteckprofils bewegt, sodaß es nicht zu einem Verkanten des im Bereich der äußeren Kante angeordneten Stanzstempels kommt. Dabei ist es nicht erforderlich, daß der gesamte Schenkel als Hohlprofil ausgestaltet ist. Es genügt, wenn ein längeres Teilstück entsprechend ausgestaltet ist.

Vorzugsweise werden, insbesondere bei kleien Taschenlochern mit nur einem Stanzstempel, beide Schenkel als Hohlprofile ausgebildet.

Die Erfindung ermöglicht die Schaffung von Lochern, die lediglich aus zwei elastischen, miteinander verbundenen Schenkeln bestehen, an denen ein oder mehrere Stanzstempel und die entsprechenden Stanzlöcher angeordnet sind. Ein Hebel- oder Federmechanismus ist nicht mehr erforderlich.

Die Erfindung wird nachfolgend anhand der Figurenbeschreibung bespielhaft näher erläutert.
- Figur 1a: zeigt einen Kleinlocher mit einem Stanzstempel in einer Schnittansicht von der Seite;
- Figur 1b: zeigt den gleichen Locher im gleichen Schnitt in betätigtem zusammengedrückten Zustand;
- Figur 1c: zeigt den gleichen Locher in einer Ansicht von unten;
- Figur 2a: zeigt einen Bürolocher mit zwei Stanzstempeln in einer Ansicht von unten; und
- Figur 2b: zeigt den gleichen Locher in einer Schnittansicht von der Seite.

Der Locher der Figuren la bis lc enthält einen Stanzstempel 14 aus einem an den Rändern geschärften Rundstift, der in einer kürzeren Begrenzungswand 24 eines Hohlprofils 20, das einen ersten Schenkel 10 des Lochers bildet, angeordnet ist. Der erste Schenkel 10 ist durch ein Verbindungsteil 26, beispielsweise in Form eines Stiftes, mit einem zweiten Schenkel 12 verbunden, der ebenfalls aus einem Hohlprofil 20 gebildet ist. Beide Hohlprofile 20 bestehen aus einem federelastischen Kunststoff, der in der Richtung, in der beide Schenkel aufgrund ihrer Elastizität aufeinander zu bewegt werden können, die als Stanzrichtung S bezeichnet wird. Durch das Zusammendrücken der Schenkel 10,12 in der Stanzrichtung S wird der Stanzstempel 14 in das Stanzloch 16 hineingeführt, wodurch der Lochungsvorgang bewirkt wird. Figur la zeigt den Locher im Ausgangszustand, Figur 1b im zusammengedrückten Zustand, in dem der Lochungsvorgang beendet ist.

Aus Figur 1b ist ersichtlich, daß infolge des rechteckigen Querschnitts der Schenkel 10,12 die längeren Begrenzungswände 22 parallel zueinander verformt werden, was dazu führt, daß die kürzere Begrenzungswand 24, in welcher der Stanzstempel 14 angeordnet ist, parallel zu der gegenüberliegenden kürzeren Begrenzungswand 24 geführt wird, wodurch ein Verkanten des Stanzstempels 14 vermieden wird. Das gleiche gilt für den zweiten Schenkel 12, in welchem auch das Verkanten des Stanzlochs 16 vermieden wird.

Figur 2a und 2b zeigt eine weitere Ausführungsform als Bürolocher, mit welcher in herkömmlicher Weise zwei Stanzöffnungen in einem Blatt erzeugt werden können. Diese Ausführungsform wird durch eine Verdoppelung der Funktionselemente der Ausführungsform der Figuren 1a - c erhalten. Die Bezugszeichen entsprechen in der Darstellung einander.

Aus den Figuren 1a, 1b und 2b ist zu entnehmen, daß nicht die gesamte Erstreckung der Schenkel 10,12 als Hohlprofile ausgebildet sein muß. Vielmehr können insbesondere die Endteile, d. h. die kürzeren Begrenzungswände der Hohlprofile 20 massiv ausgestaltet sein, um die Anbringung von Stanzstempel 14, Stanzloch 16 und Verbindungsteil 26 zu erleichtern.

## Patentansprüche

1. Locher für Papier oder ähnliche dünne Folien, mit mindestens einem in einem federelastisch beweglichen Schenkel (10) angeordneten Stanzstempel (14), der mit mindestens einem zweiten Schenkel (12), an welchem der erste Schenkel (10) federelastisch beweglich angeordnet ist, angeordneten Stanzloch (16) in einer Stanzrichtung zusammenwirkt,
**dadurch gekennzeichnet, daß**
zumindest einer der Schenkel (10,12) als elastisches Hohlprofil (20) ausgestaltet ist, das in einem Schnitt in der Ebene der Stanzrichtung (S) rechteckförmig ausgestaltet ist, wobei zumindest die längeren Begrenzungswände (22) aus elastischem Material bestehen, und
daß im Betrieb infolge des rechteckigen Querschnitts der elastischen Schenkel (10, 12) die längeren Begrenzungswände (22) parallel zueinander verformt werden, was dazu führt, daß die kürzere Begrenzungswand (24),
in welcher der Stanzstempel (14) angeordnet ist, parallel zu der gegen-Uberliegenden kürzeren Begrenzungswand (24) geführt wird.

2. Locher nach Anspruch 1, **dadurch gekennzeichnet, daß** er mit nur einem Stanzstempel (14) und Stanzloch (16) als Kleinlocher bzw. Taschenlocher ausgestaltet ist.

3. Locher nach Anspruch 1, **dadurch gekennzeichnet, daß** er mit jeweils zwei Stanzstempeln (14) und Stanzlöchern (16) als Bürolocher ausgestaltet ist.

4. Locher nach Anspruch 1, **dadurch gekennzeichnet, daß** beide Schenkel (10,12) als elastische Hohlprofile (20) ausgebildet sind.

## Claims

1. Perforator for paper sheets or similar thin foils, with at least one die cutter (14) arranged in a spring elastic movable leg (10) that cooperates with at least a second leg (12), at which the first leg (10) is arranged in a spring elastically movable mode, with a suitably positioned perforation hole (16), acting together in one perforation direction
**characterized by** the fact that
at least one of the legs (10, 12) is formed by means of an elastic hollow profile (20) that is formed in a rectangular way in a cut at the level of the cutting direction (S), in which connection at least the longer limitation walls (22) consist of elastic material, and
that (in operation), due to the rectangular cross-section of the elastic legs (10,12), the longer limitation walls (22) are deformed parallel to each other, which leads to the fact that the shorter limitation wall (24), in which the die cutter (14) is arranged, is guided parallel to the shorter limitation wall (24) that is located at the opposite side.

2. Perforator according to Claim 1, **characterized by** the fact that it is equipped with only one die cutter (14) and one perforated hole (16) as a small-size perforator or pocket perforator respectively.

3. Perforator according to Claim 1, **characterized by** the fact that it is equipped with two die cutters each (14) and perforated holes (16) as an office perforator.

4. Perforator according to Claim 1, **characterized by** the fact that both legs (10, 12) are formed as elastic hollow profiles (20).

## Revendications

1. Perforatrice pour papier et autres feuilles fines de nature similaire, avec au moins un cylindre perforateur (14) placé sur un bras mobile et élastique (10), qui conjugue son action dans le sens de perforation à celle d'au moins un trou de perforation situé sur un second bras (12) auquel le premier bras (10) est relié de manière mobile et élastique,
**caractérisée en ce qu'**au moins l'un des bras (10, 12) est réalisé comme profil creux élastique de forme rectangulaire dans la coupe du plan du sens d'estampage (S), au moins les longues parois de délimitation (22) étant constituées d'un matériau élastique, et
que (lors de son utilisation), en raison de la section rectangulaire des bras élastiques (10, 12), les longues parois de délimitation (22) se déforment parallèlement l'une à l'autre, ce qui conduit à ce que la paroi de délimitation courte (34) sur laquelle se trouve le bloc perforateur, est parallèle à la paroi de délimitation courte située sur le côté opposé (24).

2. Perforatrice selon la revendication 1, **caractérisée en ce qu'**elle est munie d'un seul cylindre perforateur (14) et d'un seul trou de perforation (16) comme perforatrice de petite taille ou de poche.

3. Perforatrice selon la revendication 1, **caractérisée en ce qu'**elle est munie de deux cylindres perforateurs (14) et de deux trous de perforation (16) comme perforatrice de bureau.

4. Perforatrice selon la revendication 1, **caractérisée en ce que** les deux bras (10, 12) sont réalisés comme profiles creux élastiques.
